# EUROPÄISCHE PATENTSCHRIFT

(11) **EP 4 360 770 B1**
(45) Veröffentlichungstag und Bekanntmachung des Hinweises auf die Patenterteilung: **17.09.2025**
(21) Anmeldenummer: 23200699.9
(22) Anmeldetag: 29.09.2023
(51) Int. Cl.: B21B 37/16, B21B 38/04

(54) **VERFAHREN UND COMPUTERPROGRAMM ZUM ANPASSEN DES SOLL-DICKENWERTES FÜR EINE REGELUNG DER DICKE EINES NEU ZU WALZENDEN BANDES FÜR MINDESTENS EIN WALZGERÜST**
METHOD AND COMPUTER PROGRAM FOR ADJUSTING THE TARGET THICKNESS VALUE FOR CONTROLLING THE THICKNESS OF A STRIP TO BE ROLLED AGAIN FOR AT LEAST ONE ROLL STAND
PROCÉDÉ ET PROGRAMME INFORMATIQUE POUR ADAPTER LA VALEUR D'ÉPAISSEUR THÉORIQUE POUR LE RÉGLAGE DE L'ÉPAISSEUR D'UNE BANDE À NEUF CYLINDRES POUR AU MOINS UNE CAGE DE LAMINOIR

(30) Priorität: 25.10.2022 DE 102022211278
(43) Veröffentlichungstag der Anmeldung: 01.05.2024
(73) Patentinhaber: SMS group GmbH, 41069 Mönchengladbach (DE)
(72) Erfinder: Sieghart, Jörn, 40721 Hilden (DE); Hüper, Thomas, 47441 Moers (DE)
(74) Vertreter: Hemmerich & Kollegen

(56) Entgegenhaltungen:
- EP-A1- 2 298 461
- EP-A1- 2 662 158
- CN-B- 102 069 094
- KR-B1- 100 930 679

## Beschreibung

Die Erfindung betrifft ein Verfahren und ein Computerprogrammprodukt zum Anpassen des Soll-Dickenwertes für eine Regelung der Dicke eines neu zu walzenden Bandes für mindestens ein Walzgerüst.

### Stand der Technik

Beim Warm- und Kaltwalzen von Band durchläuft das Band verschiedene Prozesssituationen mit unterschiedlicher Produktivität und unterschiedlicher daraus resultierender Qualität für das Band. Bei Prozesssituationen wie Einfädelprozessen oder Produktwechseln kann eine gute Qualität des gewalzten Bandes oftmals nicht gewährleistet werden; die entsprechenden Teile des Bandes müssen dann verschrottet werden. Wenn allerdings ein Warm- oder Kaltwalzwerk einen eingeschwungenen Zustand erreicht hat, in dem der sogenannte Filet-Bereich des Bandes gewalzt wird, kann mit Hilfe der im Stand der Technik bekannten Aktorik, Sensorik und den bekannten Regelsystemen eine sehr gute Produktqualität erreicht werden; insbesondere die Dicke des Bandes kann als Qualitätsparameter sehr genau auf vorbestimmte Zielwerte ausgeregelt werden. Wie genau die Banddicke erreicht wird, hängt von verschiedenen Parametern, wie z.B. der Regelgüte und der Qualität des Vormaterials ab. Wie genau die Dicke des Bandes erreicht werden muss, ist in der Regel durch Vorgabedaten, typischerweise von dem Endkunden, ebenfalls bekannt. In dieser Phase, in der Band mit einer 1A-Qualität gewalzt bzw. erzeugt wird, operiert die Level 1- Regelung und die Level 2-Setzung mit Zieldicken, die meist den Vorgaben des Endkunden spricht. Die Banddickenregelung erfolgt im Stand der Technik meist auf eine Dicke in der Bandbreitenmitte.

Diese aus dem Stand der Technik bekannte Fahrweise hat den Nachteil, dass ein relativ hoher Anteil des gewalzten Bandes nicht den geforderten Qualitätskriterien genügt und außerdem ist die Produktivität gering. Die mangelnde Qualität zeigt sich teils in Banddicken im Randbereich, die außerhalb der Toleranz des Endkunden liegen. Allerdings können auch deutlich bessere Qualitäten erreicht werden, als vom Endkunden
verlangt; in diesem Fall wird das Kalt- oder Warmwalzwerk jedoch strategisch nicht so gefahren, dass es ein für den Walzwerkbetreiber maximales Ausbringen liefert.

Die chinesische Patentschrift CN 102069094 B, die die Basis für den Oberbegriff von Anspruch 1 bildet, offenbart ein System zur Optimierung von wichtigen Prozessparametern für die Steuerung des Profils bzw. der Kontur eines kaltgewalzten Bandes, basierend auf Data Mining. Dabei werden die Prozessparameter für die Profil- bzw. Konturregelung bei laufenden Prozessen erfasst und nach einer vorläufigen Bearbeitung in einer historischen Datenbank gesammelt. Diese historischen Daten werden sodann in weiteren Schritten bearbeitet und sie dienen dann letzten Endes unter Berücksichtigung von bekanntem Wissen über das Kaltwalzen und Warmwalzen von Bändern dazu, optimierte Prozessparameter für zukünftig neu zu walzende Bänder zu generieren.

Die US-Patentschrift US 2021/0178443 A1 offenbart eine Walzstraße mit mehreren Walzgerüsten zum Walzen eines flachen Walzgutes. Hierbei werden einem Regelsystem vor dem Walzen sowohl Istgrößen des Walzgutes, die das Walzgut vor dem Walzen aufweist, als auch Sollgrößen, die das Walzgut nach dem Walzen haben soll, zugeführt. Das Regelsystem ermittelt auf Basis der Ist- und Sollgrößen in Kombination mit einer Beschreibung der Walzlinie, die von einem Modell der Walzlinie bereitgestellt wird, Werte für Steuer- bzw. Einstellvariable der Walzgerüste.

Der Erfindung liegt die Aufgabe zugrunde, ein bekanntes Verfahren und Computerprogramm zum Anpassen des Soll-Dickenwertes zur Regelung der Dicke eines neu zu walzenden Bandes dahingehend weiterzubilden, dass nach dem Warm- oder Kaltwalzen des Bandes ein höherer Ausbringungsanteil mit 1A-Qualität als im Stand der Technik resultiert, der die Toleranzanforderungen des Endkunden erfüllt.

Diese Aufgabe wird durch das in Patentanspruch 1 beanspruchte Verfahren gelöst. Es ist gekennzeichnet durch:
d) Generieren eines prognostizierten Dickenverlaufes für das neu zu walzende Band, jeweils an derselben ersten Breitenposition über mindestens einem Längenabschnitt des neu zu walzenden Bandes, auf Basis des in Schritt b) ermittelten Maximalwertes und/oder Minimalwertes und des in Schritt c) ermittelten Mittelwertes, wobei der Längenabschnitt des neu zu walzenden Bandes nach einer gleichen Vorschrift wie der Längenabschnitt des mindestens einen in der Vergangenheit gewalzten Bandes festgelegt wird;
e) Wiederholen der Schritte b) und c) für den prognostizierten Dickenverlauf zum Ermitteln eines prognostizierten Maximalwertes und/oder prognostizierten Minimalwertes und eines prognostizierten Mittelwertes;
f) Prüfen, ob für den prognostizierten Dickenverlauf des neu zu walzenden Bandes der Abstand zwischen dem prognostizierten Maximalwert und dem prognostizierten Minimalwert kleiner ist als der Abstand zwischen einer vorgegebenen Soll-Obergrenze und einer vorgegebenen Soll-Untergrenze ist; falls ja:
   g1) Verändern des prognostizierten Mittelwertes an der ersten Breitenposition so, dass das prognostizierte Maximum des prognostizierten Dickenverlaufs zumindest über dem Längenabschnitt des neu zu walzenden Bandes zumindest bis auf einen vorgegebenen Maximum-Sicherheitsabstand mit der Soll-Obergrenze übereinstimmt, wobei dann der so veränderte prognostizierte Mittelwert als der angepasste Soll-Dickenwert für das neu zu walzende Band über dem Längenabschnitt festgelegt wird; oder
   g2) Verändern des prognostizierten Mittelwertes an der ersten Breitenposition so, dass das prognostizierte Minimum des prognostizierten Dickenverlaufs zumindest über dem Längenabschnitt des neu zu walzenden Bandes zumindest bis auf einen vorgegebenen Minimum-Sicherheitsabstand mit der Soll-Untergrenze übereinstimmt, wobei dann der so veränderte prognostizierte Mittelwert als der angepasste Soll-Dickenwert für das neu zu walzende Band über dem Längenabschnitt festgelegt wird.

Die beanspruchte Alternative gemäß dem Verfahrensschritt 1 g1) empfiehlt sich, wenn das neu zu walzende Band nach Tonnage oder unter dem Aspekt eines minimalen Energieverbrauchs verkauft werden soll. Demgegenüber empfiehlt sich die Alternative gemäß dem beanspruchten Verfahrensschritt 1 g2), wenn das neu zu walzende Band nach Produktlänge verkauft werden soll.

Der Maximum-Sicherheitsabstand und der Minimum-Sicherheitsabstand sowie das Toleranzband können jeweils - unabhängig voneinander - vorgegeben werden, optional auch zu Null.

Der "prognostizierte Mittelwert" des prognostizierten Dickenverlaufs des neu zu walzenden Bandes repräsentiert den Achsenabschnitt des prognostizierten Dickenverlaufs in einem Graphen, in dem die Dicke des Bandes über seiner Länge aufgetragen ist.

Der Begriff "Band" meint insbesondere ein Metallband. Das erfindungsgemäße Verfahren ist aber grundsätzlich auch auf Bänder aus einem beliebigen anderen Material als Metall anendbar.

Durch das beanspruchte Verfahren wird erfindungsgemäß sichergestellt, dass beim Walzen des Bandes die Filet-Länge des Bandes, d.h. die Länge bzw. der prozentuale Anteil des gewalzten Bandes, die bzw. der den Toleranzanforderungen des Kunden genügt, vergrößert und vorzugsweise auch qualitativ verbessert wird. Der Filet-Bereich eines Bandes ist typischerweise sein mittlerer Bereich. Nicht dazu gehören der Bandanfang und das Bandende. Die qualitative Optimierung des gewalzten Bandes ist primär im Interesse des Endkunden; die Vergrößerung des qualitativ guten und damit verkaufbaren Anteils des Bandes nach dem Walzen ist im Interesse des Walzwerkbetreibers, weil auf diese Weise weniger Ausschuss produziert wird und deshalb zu geringeren Kosten produziert werden kann.

Gemäß dem beanspruchten Verfahren erfolgt die Optimierung durch eine Anpassung des vorgegebenen Soll-Dickenwertes für eine Regelung der Dicke eines neu zu walzenden Bandes für einen durchzuführenden Stich an mindestens einem Walzgerüst.

Vorteilhafte Ausgestaltungen des erfindungsgemäßen Verfahrens sind Gegenstand der abhängigen Ansprüche.

Die oben genannte Aufgabe wird außerdem durch das beanspruchte Computerprogrammprodukt gelöst. Die Vorteile des Computerprogrammproduktes entsprechen den oben mit Bezug auf das beanspruchte Verfahren genannten Vorteilen.

Der Beschreibung sind 15 Figuren beigefügt, wobei
- Fig. 0: ein Band;
- Figuren 1a) bis 1g1) bzw. 1g2): die Schritte des erfindungsgemäßen Verfahrens;
- Fig. 2 a) bis 2c): die Verfahrensschritte gemäß einem ersten Ausführungsbeispiel des erfindungsgemäßen Verfahrens;
- Fig. 3: eine beispielhafte Vorschrift zur Definition des Längenabschnitts I'; und
- Figuren 4a) und 4b): das geeignete Anpassen eines Warmband-Soll-Dickenwertes für eine Dickenregelung eines weiteren neu zu walzenden Bandes beim Warmwalzen an mindestens einer Breitenposition so, dass bei einem nachfolgenden Kaltwalzen desselben Bandes der prognostizierte Maximalwert unterhalb der vorgegebenen Soll-Obergrenze und der prognostizierte Minimalwert oberhalb der vorgegebenen Soll-Untergrenze liegen;
veranschaulicht.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

Fig. 0 veranschaulicht die nachfolgend verwendeten Bezugszeichen für bestimmte Parameter eines Bandes 20. So bezeichnen die Bezugszeichen B1, B2 verschiedene Breitenpositionen an dem Band. Die Bezugszeichen D, I bezeichnen die Dicke bzw. den Dickenverlauf und die Länge eines Längenabschnitts von in der Vergangenheit gewalztem Band, während die Bezugszeichen DP, I' die Dicke bzw. den Dickenverlauf und die Länge eines Längenabschnitts für neu zu walzendes Band bezeichnen.

Mit den Verfahrensschritten
a) Messtechnisches Erfassen des Dickenverlaufes D von mindestens einem bereits in der Vergangenheit gewalzten Band, an mindestens einer ersten Breitenposition B1 über mindestens einem Längenabschnitt I; siehe Fig. 1a);
b) Analysieren des erfassten Dickenverlaufes D bei dem in der Vergangenheit gewalzten Band im Hinblick auf den Maximalwert hMax und/oder den Minimalwert hMin über dem Längenabschnitt I; siehe Fig. 1b); und
c) Ermitteln eines Mittelwertes hpa aus dem mindestens einen erfassten Dickenverlauf D über dem Längenabschnitt I oder aus Soll-Dicken-Vorgaben für das mindestens eine in der Vergangenheit bereits gewalzte Band; siehe Fig. 1c)
   gemäß dem Oberbegriff des Verfahrensanspruchs 1 schafft die vorliegende Erfindung eine Datenbasis, auf der das erfindungsgemäße Verfahren weiter aufbaut. Die Schaffung dieser Datenbasis erfolgt durch messtechnisches Erfassen und Analysieren der Dickenverläufe von mindestens einem, typischerweise einer Vielzahl von in der Vergangenheit gewalzten Bändern. Insbesondere werden von diesen Bändern die Dickenverläufe an mindestens einer ersten Breitenposition über mindestens einem Längenabschnitt I in Längsrichtung des Bandes erfasst und im Hinblick auf aufgetretene Abweichungen der Soll-Banddicke hin ausgewertet. Konkret erfolgt bei der Analyse der erfassten Dickenverläufe die Ermittlung von deren Maximal- und/oder Minimalwert hMax, hMin über dem Längenabschnitt I. Darüber hinaus sieht das erfindungsgemäße Verfahren in Schritt c) vor, dass die Mittelwerte der erfassten Dickenverläufe über dem Längenabschnitt oder aus Soll-Dicken-Vorgaben für das mindestens eine bereits gewalzte Band ermittelt werden. Zusätzlich können weitere Kenndaten des Bandes gespeichert werden, wie z.B. die zu erzielende Toleranzbreite der Banddicke, die Soll-Banddicke und/oder das Bandprofil. Voraussetzung für die Ermittlung der Kenndaten für das Bandprofil ist die Auswertung des Dickenverlaufs des Bandes an mindestens zwei, typischerweise drei verschiedenen Breitenpositionen (B1, B2), nämlich in der Nähe des linken und des rechten Randes sowie in der Mitte des Bandes. All diese Informationen werden als Massendaten gespeichert und dienen bei dem erfindungsgemäßen Verfahren als Grundlage zur Durchführung der kennzeichnenden Verfahrensschritte d) bis zumindest g1) oder g2), wie oben im allgemeinen Teil der Beschreibung als Lösung der erfindungsgemäßen Aufgabe zitiert.

Gemäß Verfahrensschritt 1d), wie in Fig. 1d) veranschaulicht, wird ein prognostizierter Dickenverlauf **DP** für das neu zu walzende Band, jeweils an derselben ersten Breitenposition B1 über einem Längenabschnitt l' des neu zu walzenden Bandes, auf Basis des in Schritt b) ermittelten Maximalwertes hMax und/oder Minimalwertes hMin und des in Schritt c) ermittelten Mittelwertes hpa generiert. Dabei wird der Längenabschnitt l' des neu zu walzenden Bandes 20 nach einer gleichen Vorschrift wie der Längenabschnitt I des mindestens einen in der Vergangenheit gewalzten Bandes 20 festgelegt. Die Vorschrift wird weiter unten unter Bezugnahme auf Fig. 3 näher beschrieben.

Sodann werden gemäß Schritt 1e), wie in Fig. 1e) veranschaulicht, die Schritte b) und c) für den prognostizierten Dickenverlauf **DP** über dessen Längenabschnitt I' wiederholt zum Ermitteln eines prognostizierten Maximalwertes hpmx und/oder prognostizierten Minimalwertes hpmi und eines prognostizierten Mittelwertes hp.

Nachfolgend wird gemäß Fig. 1f) in Schritt 1f) geprüft, ob für den prognostizierten Dickenverlauf DP des neu zu walzenden Bandes 20 über dessen Längenabschnitt I' der Abstand dAct zwischen dem prognostizierten Maximalwert hpmx und dem prognostizierten Minimalwert hpmi kleiner ist als der Abstand dRef zwischen einer vorgegebenen Soll-Obergrenze Vo und einer vorgegebenen Soll-Untergrenze Vu ist. Die Grenzen Vo, Vu definieren ein vom Endkunden vorgegebenes Toleranzband für die Dicke des Bandes. Bei Vo und Vu handelt es sich meist um Level 3-Daten.

Gemäß dem erfindungsgemäßen Verfahren werden die Soll-Dickenwerte für das neu zu walzende Band für das Level 1 und das Level 2 nicht wie im Stand der Technik gemäß der Vorgabe des Endkunden festgelegt, sondern es wird erfindungsgemäß ein Soll-Dickenwert für das neu zu walzende Band derart aktiv angepasst und vorgegeben, dass ein für den Betreiber einer Anlage zur Durchführung des erfindungsgemäßen Verfahrens verbesserter Arbeitspunkt erreicht wird. Falls die Prüfung in Schritt f) bejaht wird, erfolgt dies nachfolgend entweder gemäß Schritt 1g1) oder 1g2):
Für Bänder, die üblicherweise nach Tonnen verkauft werden, wird dieser optimierte Arbeitspunkt gemäß Verfahrensschritt 1g1) wie folgt ermittelt, siehe auch Fig. 1g1):
Schritt 1g1): Verändern des prognostizierten Mittelwertes hp an der ersten Breitenposition B1 so, dass das prognostizierte Maximum hpmx des prognostizierten Dickenverlaufs DP zumindest über dem Längenabschnitt I' des neu zu walzenden Bandes 20 zumindest bis auf einen vorgegebenen Maximum-Sicherheitsabstand dsmx mit der Soll-Obergrenze Vo übereinstimmt, wobei dann der so veränderte prognostizierte Mittelwert hpn als der angepasste Soll-Dickenwert für das neu zu walzende Band 20 über dem Längenabschnitt I' festgelegt wird.

Mit der beanspruchten Verschiebung des prognostizierten Mittelwertes in Richtung der oberen Grenze des Toleranzbandes des Endkunden, d.h. in Richtung der Soll-Obergrenze Vo, wird das neue Band von dem Walzgerüst auf einen - gegenüber dem im Stand der Technik üblichen Mittelwert - etwas vergrößerten Mittelwert hpn gewalzt. Die Walzung kann vorteilhafterweise schneller und mit geringerem Walzenabrieb bzw. Verschleiß erfolgen. Das geht einher mit einem geringeren Energieaufwand und mit geringerer Wartung. Auf diese Weise kann die Ausbringung des Walzwerks erhöht und es können mehr Tonnen in gleicher Zeit durchgesetzt werden. Oft können die Folgeprozesse das Band schneller bzw. eher behandeln. Für den Betreiber der Walzanlage ist dieses Vorgehen effizienter als das Vorgehen gemäß dem Stand der Technik.

Verkauft der Betreiber das Band aber beispielsweise abhängig von seiner Länge, so empfiehlt sich der alternative Verfahrensschritt 1g2) gemäß dem erfindungsgemäßen Verfahren, wie in Fig. 1g2) veranschaulicht:
Schritt g2) lautet: Verändern des prognostizierten Mittelwertes hp an der ersten Breitenposition B1 so, dass das prognostizierte Minimum hpmi des prognostizierten Dickenverlaufs DP zumindest über dem Längenabschnitt I' des neu zu walzenden Bandes 20 zumindest bis auf einen vorgegebenen Minimum-Sicherheitsabstand dsmi mit der Soll-Untergrenze Vu übereinstimmt, wobei dann der so veränderte prognostizierte Mittelwert hpn als der angepasste Soll-Dickenwert für das neu zu walzende Band 20 über dem Längenabschnitt festgelegt wird.

Der gemäß dieser Verfahrensalternative resultierende angepasste Soll-Dickenwert hpn ist an die Soll-Untergrenze Vu des von dem Endkunden vorgegebenen Dicken-Toleranzbandes verschoben. Daraus resultiert ein längeres Coil pro Zeiteinheit und somit eine größere verkaufbare Ausbringungsmenge, d.h. mehr Produktivität.

Gemäß einem ersten Ausführungsbeispiel sieht das erfindungsgemäße Verfahren vor, dass gemäß einer ersten Alternative die Schritte a) bis g1) oder dass gemäß einer zweiten Alternative die Schritte a) bis f) und g2) jeweils für mindestens eine weitere Breitenposition B2 der Bänder wiederholt werden. Sowohl bei der ersten Alternative wie auch bei der zweiten Alternative resultieren dann zunächst jeweils mindestens zwei unterschiedliche prognostizierte Dickenverläufe DPB1, DPB2 an jeweils unterschiedlichen Breitenpositionen B1 und B2 mit individuellen Dickenmittelwerten hpB1, hpB2; siehe Fig. 2a.

Bei Fortführung des Verfahrens gemäß dem ersten Ausführungsbeispiel resultiert sowohl im Fall der ersten Alternative als auch im Fall der zweiten Alternative ein veränderter prognostizierter Mittelwert hpn für die mindestens eine weitere Breitenposition B2. Die Ermittlung dieses jeweils veränderten prognostizierten Mittelwertes für die Breitenposition B2 erfolgt analog zur Ermittlung an der Breitenposition B1. Im Ergebnis liegen dann pro Band mindestens zwei veränderte prognostizierte Mittelwerte hpnB1, hpnB2 an den Breitenpositionen B1 und B2 vor; siehe die Figuren 2b) und 2c).

Im Fall der ersten Alternative wird sodann ein minimaler Mittelwert hpn aus der Menge der veränderten prognostizierten Mittelwerte an der ersten und an der mindestens einen weiteren Breitenposition B1, B2 ausgewählt und als der angepasste Soll-Dickenwert zum Walzen des neuen Bandes 20 festgelegt. Das erfolgt gemäß der folgenden Formel: $hpn = Min \left(hpnB1, hpnB2\right)$

Im Fall der zweiten Alternative wird der maximale Mittelwert hpn aus der Menge der veränderten prognostizierten Mittelwerte an der ersten und an der mindestens einen weiteren Breitenposition B2 ausgewählt und als der angepasste Soll-Dickenwert zum Walzen des neuen Bandes 20 festgelegt. Das erfolgt gemäß der folgenden Formel: $hpn = Max \left(hpnB1, hpnB2\right)$

Durch die Wiederholung der erfindungsgemäßen Verfahrensschritte an verschiedenen Breitenpositionen des Bandes, einmalig oder kontinuierlich, kann vorteilhafterweise erreicht werden, dass das Band über die gesamte Bandbreite innerhalb der vom Endkunden geforderten Toleranzen gehalten wird. Dies gelingt erfindungsgemäß durch die besagten Prozessanpassungen, die für jedes Band individuell berechnet werden. Durch die Wiederholung der erfindungsgemäßen Verfahrensschritte an verschiedenen Breitenpositionen des Bandes kann das an einer einzelnen Breitenposition durchgeführte Verfahren weiter nachgeschärft werden, um die Produktivität und Qualität zu optimieren. Zusätzlich bietet die Berücksichtigung der Profile an den verschiedenen Breitenpositionen die Möglichkeit, auch die Maximalzusage von angefragten, engsten Kundentoleranzen über die gesamte Breite des Bandes zu erweitern und somit auch neue und engere Toleranzanforderungen von beispielsweise Automobilherstellern darstellen zu können. Dies wird sich in einem größeren Marktvolumen eines Stahlherstellers niederschlagen sowie je nach Fähigkeit der Marktbegleiter in einer höheren Marge.

Beispiel 1: Ein Band muss in engen Dickentoleranzen kaltgewalzt werden, die Bombierung, d.h. das Querschnittsprofil, und der Keilanteil des Bandes in dessen Querschnitt sind bekannt. Im Stand der Technik wird die Banddicke rein über die Breitenposition Bandmitte geregelt. Da sich das relative Bandprofil beim Kaltwalzen nahezu nicht ändert, ist der Dickenunterschied zwischen Bandmitte und Bandkante ermittelbar. Mit diesem ermittelten Wert kann der Soll-Dickenwert für die (Breiten-) Mitte des Bandes mit Hilfe des erfindungsgemäßen Verfahrens automatisch so vorgegeben werden, dass sowohl die Dicke am Rand als auch die Dicke in der (Breiten-) Mitte des Bandes in Toleranz gewalzt werden. Wenn die geforderten Toleranzen es zulassen, ist zusätzlich eine Produktivitätsoptimierung gemäß dem ersten Ausführungsbeispiel der Erfindung möglich.

Beispiel 2: Ein Band wird in engen Dickentoleranzen warmgewalzt. Da im Kaltwalzprozess der Soll-Dickenwert des Kaltbandes als auch die Bombierung und Keil des Warmbandes bekannt sind, kann auch hier der anzustrebende mittlere Soll-Dickenwert im Kaltwalzprozess so angepasst werden, dass die gesamte Bandbreite innerhalb der Toleranz liegt. Zusätzlich kann aus den Warmwalzdaten vor dem Kaltwalzprozess ermittelt werden, ob die Zieltoleranzen überhaupt erreicht werden können. Dies kann daher vor dem Walzen in der Produktionsplanung berücksichtigt werden und stellt dadurch einen zusätzlichen Mehrwert dar, da ein solches Warmband dann für einen anderen Kaltwalzauftrag mit geringerer Qualitätsanforderung ggf. eingeplant werden kann bei dem die Toleranzen mit dem gegebenen Warmbandprofil zu 100 % erreicht werden. Dies stellt einen erheblichen Mehrwert dar. Dies wird üblicherweise "Predictive Quality" genannt.

Intelligente Vernetzung verschiedener Mill Produkts zur Steigerung der Gesamtproduktivität, Variante 3.

Beispielsweise wird das erfindungsgemäße Verfahren für die Bearbeitung des Bandes in einem Warmwalzwerk und in einem Kaltwalzwerk getrennt durchgeführt bzw. berechnet. Für beide Prozesse wird online ihr Einsparungspotential, z.B. monetär, qualitativ und energetisch berechnet. Die kalkulierten Prozessparameter, die unter Berücksichtigung der Enddicken und Toleranzen, am günstigsten für den Betreiber erscheinen, werden gewählt und umgesetzt. Beispielsweise erkennen beide Berechnungen einen Mehrwert darin, dass die mittlere Banddicke im oberen Toleranzbereich liegt. Das bedeutet, dass die mittlere Zieldicke im Warmbandwerk zwar eingehalten wird, aber bei gleichzeitiger Reduzierung der max. Bombierung und des Keils auf einen gewissen Wert. Dadurch muss das Kaltwalzwerk im einfachsten Fall nur auf den ursprünglichen Zielwert (Stand der Technik) fahren.

Optional könnte das Kaltwalzwerk auch über den Stand der Technik hinaus dem Warmwalzwerk mitteilen, in welchem erweiterten Dickenbereichen es ggf. operieren kann (beispielsweise Zulassung einer höheren Bombierung oder Keil am Warmband, dadurch ergeben sich z.B. Planungsoptimierungen im Warmbandbereich (Wechsel von Walzen) oder andere Energieeinsparungen. Umgekehrt ist dies natürlich auch möglich. Hierzu können sich die Berechnungen für das Warmwalzwerk und für das Kaltwalzwerk optional inhaltlich austauschen, mit dem Ziel, dass das priorisierte System (z.B. das Warmwalzwerk) sogar über die eigenen Toleranzgrenzen hinaus operieren darf, unter Kenntnis und Berücksichtigung, welche Abweichungen und in welcher Größenordnung diese im Downstream Prozess, d.h. dem nachgelagerten Kaltwalzprozess, kompensiert werden kann. Die Kaltwalzanlage und auch der Downstreamprozess sorgen weiterhin für das sichere Erreichen der Zielgrößen des Endkunden unter Berücksichtigung der ggf. abweichenden Hauptparameter aus dem Warmbandwerk. Eine Ausweitung des Austausches der Prozessdaten über das Kaltwalzwerk hinaus, beispielsweise in Beschichtungsanlagen, würde zu weiteren Einsparungen führen. Das könnte z.B. durch Anpassung der Zinkauflagen (Erhöhung oder Erniedrigung der Auflagen im Rahmen der Kundenendtoleranz oder zur Erreichung der Kundenendtoleranz) erfolgen. Auch eine Anpassung der Dressierabnahme im Dressiergerüst wäre denkbar, die mit Blick auf die Toleranzen der mechanischen Werte, möglich ist. Dadurch könnten Bänder, die profil- oder dickenbedingt leicht über oder unter der Toleranzgrenze liegen, noch in den zulässigen Toleranzbereich überführt werden.

Fig. 3 veranschaulicht beispielhaft eine erfindungsgemäße Vorschrift zur Definition des Längenabschnitts I'. Diese Vorschrift weist folgende Schritte auf:
- Ermitteln des Verlaufes von mindestens einem der folgenden Parameter für das mindestens eine in der Vergangenheit gewalzte Band, wie Materialstreckgrenze, Banddimension, Walzgeschwindigkeit v und/oder Änderung der Walzgeschwindigkeit;
- Definieren des Längenabschnittes I' für das neu zu walzende Band 20 als denjenigen Längenabschnitt in dem der Verlauf des mindestens Parameters in einem vorbestimmten Toleranzband Δ liegt oder eine Änderung erfährt, die oberhalb oder unterhalb mindestens eines vorgegebenen Änderungs-Schwellenwertes liegt.

Fig. 3 zeigt beispielhaft einen Verlauf für den Parameter Walzgeschwindigkeit v. Nur für die Längenabschnitte I'2, I'7 und I'8 liegt die Walzgeschwindigkeit v innerhalb des Toleranzbandes Δ. Gemäß dem erfindungsgemäßen Verfahren werden nur diese Längenabschnitte, die beispielhaft diese Bedingung erfüllen, als prognostizierte Längenabschnitte in Verfahrensschritt 1d) festgelegt.

Nach dem Ermitteln des angepassten Soll-Dickenwertes gemäß dem erfindungsgemäßen Verfahren wird die Ist-Dicke des neuen Bandes 20 über dem Längenabschnitt I' auf den angepassten Soll-Dickenwert geregelt. Im Rahmen dieser Dickenregelung fungiert der angepasste Soll-Dickenwert als Führungsgröße und das Walzgerüst dient als Stellglied; insbesondere der Walzspalt des Walzgerüstes wird bei der Dickenregelung geeignet variiert.

Das erfindungsgemäße Verfahren zum Ermitteln des angepassten Soll-Dickenwertes kann offline zeitlich vor dem Walzen des neu zu walzenden Bandes für den mindestens einen Längenabschnitt I' des neu zu walzenden Bandes durchgeführt werden. Der Begriff "offline" bedeutet hier: "nicht während eines laufenden Walzvorganges".

Alternativ kann das Verfahren zum Ermitteln des angepassten Soll-Dickenwertes während des Walzens eines Längenabschnittes des Bandes durchgeführt werden. Der daraus resultierende angepasste Soll-Dickenwert kann dann als Führungsgröße der Dickenregelung mit Hilfe des Walzgerüsts noch während des Walzens des aktuellen Längenabschnitts des Bandes und/oder bei mindestens einem später zu walzenden Längenabschnitt desselben Bandes und/oder bei mindestens einem weiteren neuen Bandes verwendet werden.

Das erfindungsgemäße Verfahren zur Ermittlung der angepassten Soll-Dickenwerte für eine Dickenregelung kann Anwendung finden, wenn das neu zu walzende Band 20 in einer Warmbandstraße warm und/oder in einem Kaltwalzwerk kalt gewalzt wird.

Wenn bei Durchführung des Verfahrens vor oder während des Kaltwalzens des Längenabschnitts I' des neu zu walzenden Bandes festgestellt wird, dass das Prüfkriterium gemäß Schritt 1f) für den Längenabschnitt I' beim Kaltwalzen in einem Kaltwalzwerk zwar erfüllt ist, aber der prognostizierte Maximalwert hpmx oberhalb von der vorgegebenen Soll-Obergrenze Vo oder der prognostizierte Minimalwert hpmi unterhalb von der vorgegebenen Soll-Untergrenze Vu liegt - sieht das Verfahren folgende Vorgehensweise vor:
Für einen Längenabschnitt eines weiteren neuen Bandes 20, das zunächst in einer Warmbandstraße warm und anschließend in einer Kaltwalzstraße kalt gewalzt werden soll, wird ein Warmband-Soll-Dickenwert an mindestens einer Breitenposition als Führungsgröße für eine Dickenregelung mit Hilfe eines Walzgerüstes in der Warmbandstraße so angepasst, dass bei dem nachfolgenden Kaltwalzen des weiteren neuen Bandes 20 der prognostizierte Maximalwert hpmx* unterhalb der vorgegebenen Soll-Obergrenze Vo und der prognostizierte Minimalwert hpmi* oberhalb der vorgegebenen Soll-Untergrenze Vu liegen. Diese Vorgehensweise wird in den Figuren 4a) und 4b) veranschaulicht.

In beiden Fig. 4a) und 4b) ist die Ausgangssituation dieselbe, nämlich dass der prognostizierte Dickenverlauf für ein weiteres neuerlich kaltzuwalzendes Band den prognostizierten Maximalwert hpmx und den prognostizierten Minimalwert hpmi aufweisen würde.

Fig. 4a) zeigt die unerwünschte Situation, dass der prognostizierte Maximalwert hpmx über der typischerweise vom Endkunden vorgegebenen Soll-Obergrenze Vo liegen würde. Um diese Situation zu vermeiden, sieht die besagte Vorgehensweise vor, bereits in den dem Kaltwalzen vorgelagerten Warmwalzprozess des weiteren Bandes derart einzugreifen, dass die Enddicke des aus dem letzten Walzgerüstes der Warmbandstraße auslaufenden weiteren neuen Bandes geeignet verringert wird. Dies erfolgt konkret durch eine Absenkung des Warmband-Soll-Dickenwertes an mindestens einer Breitenposition des weiteren neuen Bandes als Führungsgröße für die Dickenregelung des Bandes mit Hilfe eines Walzgerüstes in der Warmbandstraße. Damit ist dann automatisch auch die Einlaufdicke des weiteren neuen Bandes in die nachfolgenden Kaltwalzgerüste geringer und zwar so, dass sein prognostizierter Maximalwert hpmx unterhalb der Soll-Obergrenze Vo liegt, nämlich bei hpmx*. Dement-sprechend verringert sich der prognostizierte Minimalwert hpmi um den gleichen Betrag auf hpmi*. Dabei ist darauf zu achten, dass die Absenkung nur soweit erfolgt, dass immer noch gilt hpmi*>Vu. Aufgrund der oben unter Bezugnahme auf Fig. 1f) definierten Bedingung d_{Act} < d_{Ref} ist das möglich.

Fig. 4b) zeigt eine ähnliche unerwünschte Situation, bei der der prognostizierte Minimalwert hpmi unter der typischerweise vom Endkunden vorgegebenen Soll-Untergrenze Vu liegen würde. Um diese Situation zu vermeiden, sieht die besagte Vorgehensweise vor, bereits in den dem Kaltwalzen vorgelagerten Warmwalzprozess des weiteren Bandes derart einzugreifen, dass die Enddicke des aus dem letzten Walzgerüstes der Warmbandstraße auslaufenden weiteren neuen Bandes geeignet vergrößert wird. Dies erfolgt konkret durch eine Anhebung des Warmband-Soll-Dickenwertes an mindestens einer Breitenposition des weiteren neuen Bandes als Führungsgröße für die Dickenregelung des Bandes mit Hilfe eines Walzgerüstes in der Warmbandstraße. Damit ist dann automatisch auch die Einlaufdicke des weiteren neuen Bandes in die nachfolgenden Kaltwalz-gerüste vergrößert und zwar so, dass sein prognostizierter Minimalwert hpmi oberhalb der Soll-Untergrenze Vu liegt, nämlich bei hpmi*. Dementsprechend vergrößert sich der prognostizierte Maximalwert hpmx um den gleichen Betrag auf hpmx*. Dabei ist darauf zu achten, dass die Anhebung nur so weit erfolgt, dass immer noch gilt hpmx*1 <Vo. Aufgrund der oben unter Bezugnahme auf Fig. 1f) definierten Bedingung d_{Act} < d_{Ref} ist das möglich.

Das soeben unter Bezugnahme auf die Fig. 4a und 4b beschriebene Vorgehen ist insofern ideal, als dass im Warmwalzwerk bereits die Zieldicke des neu zu walzenden Metallbandes verändert wird. Ist das aber nicht möglich, z.B. weil das Band bereits warm gewalzt ist oder der Kunde ausschließlich ein Kaltwalzwerk betreibt, kann auch ausschließlich im Kaltwalzprozess eine Veränderung des Sollwertes für diesen Längenabschnitt erfolgen.

Vorzugsweise werden die Warmband-Soll-Dickenwerte nicht nur an einer, sondern an zwei oder mehr Breitenpositionen, die beispielsweise ein Profil oder eine Keiligkeit beschreiben, vorgegeben. Die Verfahrensschritte 1g1) oder 1g2) können dann auf das weitere neue Band angewendet werden. In dem Fall, dass Schritt 1f) nicht erfüllt ist, kann eine Meldung abgesetzt werden, dass die Soll-Obergrenze Vo und/oder die Soll-Untergrenze Vu von dem neuen Band 20 voraussichtlich nicht eingehalten werden kann.

Bei dem Längenabschnitt I' des neu zu walzenden Bandes 20 handelt es sich beispielsweise um einen Abschnitt an dem Bandanfang und/oder einen Abschnitt an dem Bandende des neu zu walzenden Bandes 20.

Bei der beanspruchten Dickenregelung handelt es sich um eine der folgenden aus dem Stand der Technik bekannten Regelungen: Die Regelung der Banddicke auf einen absoluten Zielwert gemessen an mindestens einer Bandbreitenposition oder die "Elongationsregelung", die eine konstante Abnahme für das neu zu walzende Band einstellt, wobei die Höhe der Abnahme basierend auf dem angepassten Soll-Dickenwert für dieses neu zu walzende Band so modifiziert wird, das der prognostizierte Maximalwert hpmx unterhalb der vorgegebenen Soll-Obergrenze Vo und/oder der prognostizierte Minimalwert hpmi oberhalb der vorgegebenen Soll-Untergrenze Vu liegen.

## Patentansprüche

1. Verfahren zum Anpassen des Soll-Dickenwertes für eine Regelung der Dicke eines neu zu walzenden Bandes (20) für mindestens ein Walzgerüst, aufweisend folgende Schritte:
a) Messtechnisches Erfassen des Dickenverlaufes (D) von mindestens einem bereits in der Vergangenheit gewalzten Band, an einer ersten Breitenposition (B1) über mindestens einem Längenabschnitt (I);
b) Analysieren des erfassten Dickenverlaufes (D) im Hinblick auf einen Maximalwert (hMax) und/oder einen Minimalwert (hMin) über dem Längenabschnitt (I);
c) Ermitteln eines Mittelwertes (hpa) aus dem mindestens einen erfassten Dickenverlauf über dem Längenabschnitt (I) oder aus Soll-Dicken-Vorgaben für das mindestens eine bereits gewalzte Band;
**gekennzeichnet durch**:
d) Generieren eines prognostizierten Dickenverlaufes (DP) für das neu zu walzende Band, jeweils an derselben ersten Breitenposition (B1) über mindestens einem Längenabschnitt (I') des neu zu walzenden Bandes, auf Basis des in Schritt b) ermittelten Maximalwertes (hMax) und/oder Minimalwertes (hMin) und des in Schritt c) ermittelten Mittelwertes (hpa), wobei der Längenabschnitt (l') des neu zu walzenden Bandes (20) nach einer gleichen Vorschrift wie der Längenabschnitt (I) des mindestens einen in der Vergangenheit gewalzten Bandes (20) festgelegt wird, wobei gemäß der Vorschrift der Längenabschnitt (I') für das neu zu walzende Band (20) definiert wird als derjenige Längenabschnitt in dem der ermittelte Verlauf mindestens eines Parameters für das mindestens eine in der Vergangenheit gewalzte Band in einem vorbestimmten Toleranzband (Δ) liegt oder eine Änderung erfährt, die oberhalb oder unterhalb mindestens eines vorgegebenen Änderungs-Schwellenwertes liegt;
e) Wiederholen der Schritte b) und c) für den prognostizierten Dickenverlauf (DP) zum Ermitteln eines prognostizierten Maximalwertes (hpmx) und/oder prognostizierten Minimalwertes (hpmi) und eines prognostizierten Mittelwertes (hp);
f) Prüfen, ob für den prognostizierten Dickenverlauf (DP) des neu zu walzenden Bandes (20) ein Abstand (dAct) zwischen dem prognostizierten Maximalwert (hpmx) und dem prognostizierten Minimalwert (hpmi) kleiner ist als ein Abstand (dRef) zwischen einer vorgegebenen Soll-Obergrenze (Vo) und einer vorgegebenen Soll-Untergrenze (Vu) ist;
falls ja:
g1) Verändern des prognostizierten Mittelwertes (hp) an der ersten Breitenposition (B1) so, dass das prognostizierte Maximum (hpmx) des prognostizierten Dickenverlaufs (DP) zumindest über dem Längenabschnitt (I') des neu zu walzenden Bandes (20) zumindest bis auf einen vorgegebenen Maximum-Sicherheitsabstand (dsmx) mit der Soll-Obergrenze (Vo) übereinstimmt, wobei dann ein so veränderter prognostizierter Mittelwert (hpn) als der angepasste Soll-Dickenwert für das neu zu walzende Band (20) über dem Längenabschnitt (l') festgelegt wird; oder
g2) Verändern des prognostizierten Mittelwertes (hp) an der ersten Breitenposition (B1) so, dass das prognostizierte Minimum (hpmi) des prognostizierten Dickenverlaufs (DP) zumindest über dem Längenabschnitt (l') des neu zu walzenden Bandes (20) zumindest bis auf einen vorgegebenen Minimum-Sicherheitsabstand (dsmi) mit der Soll-Untergrenze (Vu) übereinstimmt, wobei dann ein so veränderter prognostizierter Mittelwert (hpn) als der angepasste Soll-Dickenwert für das neu zu walzende Band (20) über dem Längenabschnitt (I') festgelegt wird.

2. Verfahren nach Anspruch 1,
**dadurch gekennzeichnet,**
**dass** gemäß einer ersten Alternative die Schritte a) bis g1) oder dass gemäß einer zweiten Alternative die Schritte a) bis f) und g2) jeweils für mindestens eine weitere Breitenposition (B2) der Bänder wiederholt werden,
**dass** aus der ersten Alternative oder der zweiten Alternative ein veränderter prognostizierter Mittelwert (hpn') für die mindestens eine weitere Breitenposition (B2) resultiert; und
**dass** im Fall der ersten Alternative der minimale Mittelwert aus der Menge der veränderten prognostizierten Mittelwerte an der ersten Breitenposition (B1) und an der mindestens einen weiteren Breitenposition (B2) ausgewählt und als der angepasste Soll-Dickenwert zum Walzen des neuen Bandes (20) festgelegt wird; oder
**dass** im Fall der zweiten Alternative der maximale Mittelwert aus der Menge der veränderten prognostizierten Mittelwerte an der ersten Breitenposition (B1) und an der mindestens einen weiteren Breitenposition (B2) ausgewählt und als der angepasste Soll-Dickenwert zum Walzen des neuen Bandes (20) festgelegt wird.

3. Verfahren nach einem der vorangegangenen Ansprüche,
**dadurch gekennzeichnet,**
**dass** es sich bei dem mindestens einen Parameter für das mindestens eine in der Vergangenheit gewalzte Band beispielsweise handelt um die Materialstreckgrenze, Banddimension, Walzgeschwindigkeit und/oder Änderung der Walzgeschwindigkeit.

4. Verfahren nach einem der vorangegangenen Ansprüche,
**gekennzeichnet durch**
Regeln der Ist-Dicke des neuen Bandes (20) über dem Längenabschnitt (I') auf den angepassten Soll-Dickenwert als Führungsgröße, wobei das Walzgerüst mit seinem variabel einstellbaren Walzspalt als Stellglied dient.

5. Verfahren nach Anspruch 4,
**dadurch gekennzeichnet,**
**dass** das Verfahren offline zeitlich vor dem Walzen des neu zu walzenden Bandes für den mindestens einen Längenabschnitt (I') des neu zu walzenden Bandes durchgeführt wird.

6. Verfahren nach Anspruch 4,
**dadurch gekennzeichnet,**
**dass** das Verfahren während des Walzens eines Längenabschnittes des Bandes durchgeführt wird, und dass der daraus resultierende angepasste Soll-Dickenwert als Führungsgröße einer Dickenregelung des Bandes mit Hilfe des Walzgerüstes noch während des Walzens des aktuellen Längenabschnitts des Bandes und/oder bei mindestens einem später zu walzenden Längenabschnitt desselben Bandes und/oder bei mindestens einem weiteren neuen Bandes verwendet wird.

7. Verfahren nach einem der vorangegangenen Ansprüche,
**dadurch gekennzeichnet,**
**dass** das neu zu walzende Band (20) in einer Warmbandstraße warm und/oder in einem Kaltwalzwerk kalt gewalzt und dabei mit den erfindungsgemäß ermittelten angepassten Soll-Dickenwerten dickengeregelt wird.

8. Verfahren nach Anspruch 7,
**dadurch gekennzeichnet,**
**dass** - wenn bei Durchführung des Verfahrens vor oder während des Kaltwalzens des Längenabschnitts (l') des neu zu walzenden Bandes festgestellt wird, dass das Prüfkriterium gemäß Schritt 1f) für den Längenabschnitt (l') beim Kaltwalzen in einem Kaltwalzwerk zwar erfüllt ist, aber der prognostizierte Maximalwert (hpmx) oberhalb von der vorgegebenen Soll-Obergrenze (Vo) oder der prognostizierte Minimalwert (hpmi) unterhalb von der vorgegebenen Soll-Untergrenze (Vu) liegt - das Verfahren folgende Vorgehensweise vorsieht:
Für einen Längenabschnitt eines weiteren neuen Bandes (20), das zunächst warm und anschließend kalt gewalzt werden soll, wird ein Warmband-Soll-Dickenwert an mindestens einer Breitenposition als Führungsgröße für eine Dickenregelung mit Hilfe eines Walzgerüstes in einer Warmbandstraße so angepasst, dass bei dem nachfolgenden Kaltwalzen des weiteren neuen Bandes (20) ein prognostizierter Maximalwert (hpmx*) unterhalb der vorgegebenen Soll-Obergrenze (Vo) und ein prognostizierter Minimalwert (hpmi*) oberhalb der vorgegebenen Soll-Untergrenze (Vu) liegen.

9. Verfahren nach einem der vorangegangenen Ansprüche,
**dadurch gekennzeichnet,**
**dass** in dem Fall, dass Schritt 1f) nicht erfüllt ist, eine Meldung abgesetzt wird, dass die Soll-Obergrenze (Vo) und/oder die Soll-Untergrenze (Vu) von dem neuen Band (20) voraussichtlich nicht eingehalten werden kann.

10. Verfahren nach einem der vorangegangenen Ansprüche;
**dadurch gekennzeichnet,**
**dass** es sich bei dem Längenabschnitt (I') des neu zu walzenden Bandes (20) um einen Abschnitt an dem Bandanfang und/oder einen Abschnitt an dem Bandende des neu zu walzenden Bandes (20) handelt.

11. Verfahren nach einem der vorangegangenen Ansprüche;
**dadurch gekennzeichnet,**
**dass** es sich bei der Dickenregelung entweder um eine Regelung der Banddicke auf einen absoluten Zielwert gemessen an mindestens einer Bandbreitenposition oder um eine "Elongationsregelung" handelt, die eine konstante Abnahme für das neu zu walzende Band einstellt, wobei die Höhe der Abnahme basierend auf dem angepassten Soll-Dickenwert für dieses neu zu walzende Band so modifiziert wird, das der prognostizierte Maximalwert (hpmx) unterhalb der vorgegebenen Soll-Obergrenze (Vo) und/oder der prognostizierte Minimalwert (hpmi) oberhalb der vorgegebenen Soll-Untergrenze (Vu) liegen.

12. Computerprogrammprodukt, das in den internen Speicher eines digitalen Computers geladen werden kann und Softwarecodeabschnitte umfasst, mit denen:
- die Schritte b) bis g2) gemäß dem Verfahren nach Anspruch 1 auf Basis eines messtechnisch zuvor erfassten Dickenverlaufs von mindestens einem bereits in der Vergangenheit gewalzten Band ausgeführt werden;
- die Schritte gemäß dem Verfahren nach Anspruch 2 und/oder 3 ausgeführt werden;
- der Regelungsschritt gemäß dem Verfahren nach Anspruch 4 ausgeführt wird, wobei das Walzgerüst mit seinem variabel einstellbaren Walzspalt als Stellglied dient;
- die Schritte gemäß dem Verfahren nach Anspruch 5 oder 6 ausgeführt werden;
- die Dickenregelung gemäß dem Verfahren nach Anspruch 7 ausgeführt wird, wenn das neu zu walzende Band (20) in einer Warmbandstraße warm und/oder in einem Kaltwalzwerk kaltgewalzt wird; und/oder
- die Schritte nach einem der Ansprüche 8 bis 11 ausgeführt werden,
wenn das Computerprogrammprodukt auf dem Computer abläuft.

## Claims

1. Method of adapting the target thickness value for regulation of the thickness of a new strip (20), which is to be rolled, for at least one roll stand, comprising the following steps:
a) detection by measurement technology of the thickness plot (D) of at least one strip, which is already rolled in the past, at a first width position (B1) over at least one length section (I);
b) analysing the detected thickness plot (D) with respect to a maximum value (hMax) and/or a minimum value (hMin) over the length section (I);
c) determining a mean value (hpa) from the at least one detected thickness plot over the length section (I) or from target thickness specifications for the at least one already rolled strip;
**characterised by**
d) generating a prognosticised thickness plot (DP) for the new strip, which is to be rolled, in each instance at the same first width position (B1) over at least one length section (I') of the new strip, which is to be rolled, on the basis of the maximum value (hMax) and/or minimum value (hMin) determined in step b) and of the mean value (hpa) determined in step c), wherein the length section (I') of the new strip (20), which is to be rolled, is fixed in accordance with the same specification as the length section (I) of the at least one strip (20) rolled in the past, wherein in accordance with the specification the length section (I') for the new strip (20) to be rolled is defined as that length section in which the determined plot of at least one parameter for the at least one strip rolled in the past lies in a predetermined tolerance band (Δ) or experiences a change which lies above or below at least one predetermined change threshold value;
e) repeating the steps b) and c) for the prognosticised thickness plot (DP) for determining a prognosticised maximum value (hpmax) and/or prognosticised minimum value (hpmi) and a prognosticised mean value (hp);
f) checking whether for the prognosticised thickness plot (DP) of the new strip (20) to be rolled a spacing (dAct) between the prognosticised maximum value (hpmx) and the prognosticised minimum value (hpmi) is less than a spacing (dRef) between a predetermined target upper limit (Vo) and a predetermined target lower limit (Vu);
if yes:
g1) changing the prognosticised mean value (hp) at the first width position (B1) so that the prognosticised maximum (hpmx) of the prognosticised thickness plot (DP) at least over the length section (I') of the new strip (20), which is to be rolled, corresponds with the target upper limit (Vo) at least up to predetermined maximum safety spacing (dsmx), wherein then a thus-changed prognosticised mean value (hpn) is fixed as the adapted target thickness value for the new strip (20), which is to be rolled, over the length section (I'); or
g2) changing the prognosticised mean value (hp) at the first width position (B1) so that the prognosticised minimum (hpmi) of the prognosticised thickness plot (DP) at least over the length section (I') of the new strip (20), which is to be rolled, corresponds with the target lower limit (Vu) at least up to predetermined minimum safety spacing (dsmi), wherein then a thus-changed prognosticised mean value (hpn) is fixed as the adapted target thickness value for the new strip (20), which is to be rolled, over the length section (l').

2. Method according to claim 1,
**characterised in that**
in accordance with a first alternative the steps a) to g1) or in accordance with a second alternative the steps a) to f) and g2) are respectively repeated for at least one further width position (B2) of the strips;
a changed prognosticised mean value (hpn') for the at least one further width position (B2) results from the first alternative or the second alternative; and
in the case of the first alternative the minimum mean value is selected from the number of changed prognosticised mean values at the first width position (B1) and at the at least one further width position (B2) and is fixed as the adapted target thickness value for rolling the strip (20); or
in the case of the second alternative the maximum mean value is selected from the number of changed prognosticised mean values at the first width position (B1) and at the at least one further width position (B2) and is fixed as the adapted target thickness value for rolling the new strip (20).

3. Method according to one of the preceding claims,
**characterised in that**
the at least one parameter for the at least one strip rolled in the past is, for example, material yield strength, strip dimension, rolling speed and/or change in rolling speed.

4. Method according to any one of the preceding claims,
**characterised by**
regulating the actual thickness of the new strip (20) over the length section (I') to the adapted target thickness value as guide variable, wherein the roll stand by its variably settable rolling gap serves as setting element.

5. Method according to claim 4,
**characterised in that**
the method is carried out off-line prior to rolling the new strip, which is to be rolled, for the at least one length section (I') of the new strip to be rolled.

6. Method according to claim 4,
**characterised in that**
the method is performed during rolling of a length section of the strip and the adapted target thickness value resulting therefrom is used as guide variable of a thickness regulation of the strip with the help of the roll stand still during rolling of the current length section of the strip and/or for at least one length section, which is to be rolled later, of the same strip and/or for at least one further new strip.

7. Method according to any one of the preceding claims,
**characterised in that**
the new strip (20) to be rolled is hot-rolled in a hot-strip train and/or in a cold-rolling mill and **in that** case is regulated in thickness by the adapted target thickness values determined in accordance with the invention.

8. Method according to claim 7,
**characterised in that**
if during performance of the method before or during cold-rolling of the length section (I') of the new strip to be rolled it is ascertained that the check criterion according to step 1f) for the length section (I') during cold-rolling in a cold-rolling mill is fulfilled, but the prognosticised maximum value (hpmx) lies above the predetermined target upper limit (Vo) or the prognosticised minimum value (hpmi) lies below the predetermined target lower limit value (Vu), the method provides the following procedure:
for a length section of a further new strip (20), which is to be initially hot-rolled and subsequently cold-rolled, a hot-strip target thickness value at at least one width position as guide variable for thickness regulation with the help of a roll stand in a hot-strip train is so adapted that during subsequent cold-rolling of the further new strip (20) a prognosticised maximum value (hpmx*) lies below the predetermined target upper limit (Vo) and a prognosticised minimum value (hpmi*) lies above the predetermined target lower limit (Vu).

9. Method according to any one of the preceding claims,
**characterised in that**
in the case of the step 1f) not being fulfilled a report is lodged that the target upper limit (Vo) and/or the target lower limit (Vu) probably cannot be maintained by the new strip (20).

10. Method according to any one of the preceding claims,
**characterised in that**
the length section (I') of the new strip (20) to be rolled is a section at the strip start and/or a section at the strip end of the new strip (20) to be rolled.

11. Method according to any one of the preceding claims,
**characterised in that**
the thickness regulation is either a regulation of the strip thickness to an absolute target value measured at at least one strip width position or is an 'elongation regulation' which sets a constant reduction for the new strip to be rolled, wherein the degree of reduction based on the adapted target thickness value for this new strip to be rolled is so modified that the prognosticised maximum value (hpmx) lies below the predetermined target upper limit (Vo) and/or the prognosticised minimum value (hpmi) lies above the predetermined target lower limit (Vu).

12. Computer program product which can be downloaded into the internal memory of a digital computer and comprises software code sections by which:
- the steps b) to g2) in accordance with the method according to claim 1 are carried out on the basis of a thickness plot, which is previously detected by measurement technology, of at least one strip already rolled in the past;
- the steps in accordance with the method according to claim 2 and/or 3 are carried out;
- the regulation step in accordance with the method according to claim 4 is carried out, wherein the roll stand serves by its variably settable rolling gap as setting element;
- the steps in accordance with the method according to claim 5 or 6 are carried out;
- the thickness regulation in accordance with the method according to claim 7 is carried out when the new strip (20), which is to be rolled, is hot-rolled in a hot-strip train and/or cold-rolled in a cold rolling mill; and/or
- the steps according to any one of claims 8 to 11 are carried out when the computer program product is run on the computer.

## Revendications

1. Procédé pour l'adaptation de la valeur de consigne d'épaisseur pour une régulation de l'épaisseur d'une bande à laminer nouvellement (20) pour au moins une cage de laminoir, comprenant les étapes suivantes :
a) saisie par technique de mesure du profil d'épaisseur (D) d'au moins une bande déjà laminée dans le passé, à une première position en largeur (B1) sur au moins une section de longueur (I) ;
b) analyse du profil d'épaisseur saisi (D) en ce qui concerne une valeur maximale (hMax) et/ou une valeur minimale (hMin) sur la section de longueur (I) ;
c) détermination d'une valeur moyenne (hpa) à partir de l'au moins un profil d'épaisseur saisi sur la section de longueur (I) ou à partir de spécifications d'épaisseur de consigne pour l'au moins une bande déjà laminée ;
**caractérisé par** :
d) la génération d'un profil d'épaisseur pronostiqué (DP) pour la bande à laminer nouvellement, respectivement à la même première position en largeur (B1) sur au moins une section de longueur (l') de la bande à laminer nouvellement, sur la base de la valeur maximale (hMax) et/ou de la valeur minimale (hMin) déterminées à l'étape b) et de la valeur moyenne (hpa) déterminée à l'étape c), la section de longueur (l') de la bande à laminer nouvellement (20) étant définie selon une même prescription que la section de longueur (I) de l'au moins une bande laminée dans le passé (20), selon laquelle prescription la section de longueur (l') pour la bande à laminer nouvellement (20) est définie comme étant la section de longueur dans laquelle le profil déterminé d'au moins un paramètre pour l'au moins une bande laminée dans le passé se situe dans une bande de tolérance prédéterminée (A) ou subit une variation qui se situe au-dessus ou en dessous d'au moins une valeur de seuil de variation prédéfinie ;
e) la répétition des étapes b) et c) pour le profil d'épaisseur pronostiqué (DP) afin de déterminer une valeur maximale pronostiquée (hpmx) et/ou une valeur minimale pronostiquée (hpmi) et une valeur moyenne pronostiquée (hp) ;
f) la vérification si, pour le profil d'épaisseur pronostiqué (DP) de la bande à laminer nouvellement (20), un écart (dAct) entre la valeur maximale pronostiquée (hpmx) et la valeur minimale pronostiquée (hpmi) est inférieur à un écart (dRef) entre une limite supérieure de consigne prédéfinie (Vo) et une limite inférieure de consigne prédéfinie (Vu) ;
si oui :
g1) la modification de la valeur moyenne pronostiquée (hp) à la première position en largeur (B1) de telle sorte que le maximum pronostiqué (hpmx) du profil d'épaisseur pronostiqué (DP) coïncide au moins sur la section de longueur (l') de la bande à laminer nouvellement (20) au moins à un écart de sécurité maximal prédéfini (dsmx) près avec la limite supérieure de consigne (Vo), une valeur moyenne pronostiquée ainsi modifiée (hpn) étant alors définie comme la valeur de consigne d'épaisseur adaptée pour la bande à laminer nouvellement (20) sur la section de longueur (l') ;
ou
g2) la modification de la valeur moyenne pronostiquée (hp) à la première position en largeur (B1) de telle sorte que le minimum pronostiqué (hpmi) du profil d'épaisseur pronostiqué (DP) coïncide au moins sur la section de longueur (l') de la bande à laminer nouvellement (20) au moins à un écart de sécurité minimal prédéfini (dsmi) près avec la limite inférieure de consigne (Vu), une valeur moyenne pronostiquée ainsi modifiée (hpn) étant alors définie comme la valeur de consigne d'épaisseur adaptée pour la bande à laminer nouvellement (20) sur la section de longueur (l').

2. Procédé selon la revendication 1,
**caractérisé**
**en ce que,** selon une première alternative, les étapes a) à g1) ou, **en ce que,** selon une deuxième alternative, les étapes a) à f) et g2) sont respectivement répétées pour au moins une position en largeur supplémentaire (B2) des bandes,
**en ce qu'**une valeur moyenne pronostiquée modifiée (hpn') pour l'au moins une position en largeur supplémentaire (B2) résulte de la première alternative ou de la deuxième alternative ; et
**en ce que,** dans le cas de la première alternative, la valeur moyenne minimale de l'ensemble des valeurs moyennes pronostiquées modifiées à la première position en largeur (B1) et à l'au moins une position en largeur supplémentaire (B2) est sélectionnée et définie comme la valeur de consigne d'épaisseur adaptée pour le laminage de la nouvelle bande (20)
ou
**en ce que,** dans le cas de la deuxième alternative, la valeur moyenne maximale de l'ensemble des valeurs moyennes pronostiquées modifiées à la première position en largeur (B1) et à l'au moins une position en largeur supplémentaire (B2) est sélectionnée et définie comme la valeur de consigne d'épaisseur adaptée pour le laminage de la nouvelle bande (20).

3. Procédé selon l'une des revendications précédentes,
**caractérisé en ce que**
pour l'au moins un paramètre pour l'au moins une bande laminée dans le passé, il s'agit par exemple de la limite d'élasticité du matériau, de la dimension de la bande, de la vitesse de laminage et/ou de la variation de la vitesse de laminage.

4. Procédé selon l'une des revendications précédentes,
**caractérisé par**
la régulation de l'épaisseur réelle de la nouvelle bande (20) sur la section de longueur (l') à la valeur de consigne d'épaisseur adaptée en tant que grandeur de référence, la cage de laminoir avec son écartement des cylindres réglable de manière variable servant d'actionneur.

5. Procédé selon la revendication 4,
**caractérisé en ce que**
le procédé est mis en œuvre hors ligne, avant le laminage de la bande à laminer nouvellement, pour l'au moins une section de longueur (l') de la bande à laminer nouvellement.

6. Procédé selon la revendication 4,
**caractérisé en ce que**
le procédé est mis en œuvre pendant le laminage d'une section de longueur de la bande, et **en ce que** la valeur de consigne d'épaisseur adaptée qui en résulte est utilisée comme grandeur de référence d'une régulation d'épaisseur de la bande à l'aide de la cage de laminoir encore pendant le laminage de la section de longueur actuelle de la bande et/ou pour au moins une section de longueur à laminer ultérieurement de la même bande et/ou pour au moins une nouvelle bande supplémentaire.

7. Procédé selon l'une des revendications précédentes,
**caractérisé en ce que**
la bande à laminer nouvellement (20) est laminée à chaud dans un train à bandes à chaud et/ou à froid dans un laminoir à froid et, ce faisant, son épaisseur est régulée avec les valeurs de consigne d'épaisseur adaptées déterminées selon l'invention.

8. Procédé selon la revendication 7,
**caractérisé en ce que** - s'il est constaté, lors de la mise en œuvre du procédé avant ou pendant le laminage à froid de la section de longueur (l') de la bande à laminer nouvellement, que le critère de vérification selon l'étape 1f) pour la section de longueur (l') lors du laminage à froid dans un laminoir à froid est satisfait, mais que la valeur maximale pronostiquée (hpmx) se situe au-dessus de la limite supérieure de consigne prédéfinie (Vo) ou que la valeur minimale pronostiquée (hpmi) se situe en dessous de la limite inférieure de consigne prédéfinie (Vu) - le procédé prévoit la procédure suivante :
pour une section de longueur d'une nouvelle bande supplémentaire (20), qui doit être d'abord laminée à chaud puis à froid, une valeur de consigne d'épaisseur de bande à chaud est adaptée à au moins une position en largeur en tant que grandeur de référence pour une régulation d'épaisseur à l'aide d'une cage de laminoir dans un train à bandes à chaud de telle sorte que, lors du laminage à froid ultérieur de la nouvelle bande supplémentaire (20), une valeur maximale pronostiquée (hpmx*) se situe en dessous de la limite supérieure de consigne prédéfinie (Vo) et une valeur minimale pronostiquée (hpmi*) se situe au-dessus de la limite inférieure de consigne prédéfinie (Vu).

9. Procédé selon l'une des revendications précédentes,
**caractérisé en ce que,**
dans le cas où l'étape 1f) n'est pas satisfaite, un message est émis indiquant que la limite supérieure de consigne (Vo) et/ou la limite inférieure de consigne (Vu) ne pourront vraisemblablement pas être respectées par la nouvelle bande (20).

10. Procédé selon l'une des revendications précédentes ;
**caractérisé en ce que**
pour la section de longueur (l') de la bande à laminer nouvellement (20), il s'agit d'une section au début de la bande et/ou d'une section à la fin de la bande à laminer nouvellement (20).

11. Procédé selon l'une des revendications précédentes ;
**caractérisé en ce que**
pour la régulation d'épaisseur, il s'agit soit d'une régulation de l'épaisseur de bande à une valeur cible absolue mesurée à au moins une position en largeur de bande, soit d'une « régulation d'élongation » qui établit une réduction constante pour la bande à laminer nouvellement, la valeur de la réduction étant modifiée sur la base de la valeur de consigne d'épaisseur adaptée pour cette bande à laminer nouvellement de telle sorte que la valeur maximale pronostiquée (hpmx) se situe en dessous de la limite supérieure de consigne prédéfinie (Vo) et/ou que la valeur minimale pronostiquée (hpmi) se situe au-dessus de la limite inférieure de consigne prédéfinie (Vu).

12. Produit programme d'ordinateur, qui peut être chargé dans la mémoire interne d'un ordinateur numérique et qui comprend des sections de code logiciel avec lesquelles :
- les étapes b) à g2) selon le procédé de la revendication 1 sont exécutées sur la base d'un profil d'épaisseur saisi par technique de mesure au préalable d'au moins une bande déjà laminée dans le passé ;
- les étapes selon le procédé de la revendication 2 et/ou 3 sont exécutées ;
- l'étape de régulation selon le procédé de la revendication 4 est exécutée, la cage de laminoir avec son écartement des cylindres réglable de manière variable servant d'actionneur ;
- les étapes selon le procédé de la revendication 5 ou 6 sont exécutées ;
- la régulation d'épaisseur selon le procédé de la revendication 7 est exécutée lorsque la bande à laminer nouvellement (20) est laminée à chaud dans un train à bandes à chaud et/ou à froid dans un laminoir à froid ; et/ou
- les étapes selon l'une des revendications 8 à 11 sont exécutées,
lorsque le produit programme d'ordinateur s'exécute sur l'ordinateur.
